# EUROPÄISCHE PATENTSCHRIFT

(11) **EP 1 273 691 B1**
(45) Veröffentlichungstag und Bekanntmachung des Hinweises auf die Patenterteilung: **21.12.2011**
(21) Anmeldenummer: 02013689.1
(22) Anmeldetag: 20.06.2002
(51) Int. Cl.: D06F 31/00

(54) **Verfahren zum Waschen von Wäsche und Gegenstromwaschmaschine zur Durchführung des Verfahrens**
Method for washing laundry and a counter current washing machine to carry out the method
Procédé pour laver le linge et machine à laver à contre-courant pour réaliser ce procédé

(30) Priorität: 27.06.2001 DE 10130990
(43) Veröffentlichungstag der Anmeldung: 08.01.2003
(73) Patentinhaber: MEWA Textil-Service AG & Co Management oHG, 65189 Wiesbaden (DE)
(72) Erfinder: Küttelwesch, Rudolf, 65527 Niedernhausen (DE); Asmuth, Rudolf, 55129 Mainz (DE)
(74) Vertreter: Tergau & Walkenhorst

(56) Entgegenhaltungen:
- DE-A1- 19 812 386
- GB-A- 1 000 033
- US-A- 5 392 480

## Beschreibung

Die Erfindung betrifft ein Verfahren zum Waschen von Wäsche in einer einwandig ausgeführten Gegenstromwaschmaschine, bei dem die Wäsche in einer Anzahl von in einer Förderrichtung gesehen aufeinanderfolgenden Arbeitskammern jeweils einem dieser zugeordneten Behandlungsschritt unterzogen wird, wobei die dazu herangezogene Waschflotte im Gegenstrom zur Wäsche durch die Arbeitskammern geführt wird, und wobei während eines Behandlungsschritts die dazu vorgesehene Arbeitskammer um eine Rotationsachse reversierend geschwenkt wird. Sie betrifft weiterhin eine zur Durchführung des Verfahrens geeignete einwandig ausgeführte Gegenstromwaschmaschine.

Beim industriellen Waschen von Wäsche, bei dem einerseits eine vergleichsweise große Menge an Waschgut zu behandeln ist, wobei andererseits auch vergleichsweise komplexe Verunreinigungen sicher aus dem Waschgut entfernt werden sollen, kann eine sogenannte Gegenstromwaschmaschine zum Einsatz kommen. Eine derartige Gegenstromwaschmaschine, wie sie beispielsweise aus der DE 198 12 386 A1 bekannt ist, umfaßt üblicherweise eine Anzahl von in einer Förderrichtung für die Wäsche aufeinanderfolgenden Arbeitskammern. Diese Arbeitskammern, die um eine gemeinsame Rotationsachse schwenkbar sind, sind jeweils zur Aufnahme einer bestimmten Wäschemenge und zur Durchführung eines kammerspezifischen Behandlungsschritts, wie beispielsweise einer Vorwäsche, einer Hauptwäsche oder einer Spülung, ausgelegt. Beim Waschvorgang werden die Arbeitskammern um ihre gemeinsame Rotationsachse reversierend geschwenkt, d. h. in einem Winkel von weniger als 360°, beispielsweise um 300°, gedreht. Bei dieser reversierenden Schwenkbewegung, wird, unterstützt durch an der jeweiligen Kammerwand angeordnete Mitnehmerrippen, die Wäsche intensiv in der Waschflotte bewegt.

Nach Ablauf eines derartigen Waschzyklus wird die Wäsche jeweils in die in Förderrichtung für die Wäsche gesehen nächstfolgende Arbeitskammer verbracht. Dazu kann die Gegenstromwaschmaschine eine die Arbeitskammern durchlaufende Förderwendel umfassen. Zum Weitertransport der Wäsche werden dabei die Arbeitskammern um eine volle Drehung, d. h. um einen Winkel von mehr als 360°, um ihre Rotationsachse gedreht, wobei die Transporteinrichtung den Weitertransport der Wäsche in die nächstfolgende Arbeitskammer bewirkt. Dabei sind die in Förderrichtung der Wäsche gesehen ersten Arbeitskammern üblicherweise als Vorwaschkammern, die nachfolgenden Arbeitskammern als Waschkammern und die in Förderrichtung gesehen letzten Arbeitskammern als Spülkammern ausgebildet.

Die Waschflotte wird bei einer derartigen Gegenstromwaschmaschine üblicherweise entgegen der Förderrichtung der Wäsche durch die Arbeitskammern geführt. Dazu wird die Waschflotte am Ausgabeende für die Wäsche in die Gegenstromwaschmaschine eingespeist und strömt durch Lochungen in der Transporteinrichtung entgegen der Förderrichtung der Wäsche durch die Arbeitskammern. An der als Aufgabeende für die Wäsche bezeichneten Einspeisstelle für die Wäsche wird die Waschflotte dann wieder abgezogen. Durch ein derartiges Gegenstromprinzip kommt die Wäsche während ihres Transports durch die Gegenstromwaschmaschine mit zunehmend sauberer Waschflotte in Kontakt.

Gerade bei der Auslegung einer derartigen Gegenstromwaschmaschine für die Behandlung vergleichsweise stark verschmutzter, beispielsweise verölter, Wäsche ist eine besonders hohe Wasch- und Spülleistung ein Auslegungsziel. Dabei ist wünschenswert, im Sinne einer besonders hohen Wasch- und Spülleistung ein zuverlässiges Waschergebnis bei möglichst geringem Einsatz von Waschwasser und von Detergenzien zu erreichen.

DE 1000033 zeigt eine doppelwandig ausgefürhte begenshom-Waschmasine mit Schöpftaufeln.

Der Erfindung liegt daher die Aufgabe zugrunde, ein Verfahren zum Waschen von Wäsche in einer Gegenstromwaschmaschine der oben genannten Art anzugeben, mit dem eine besonders hohe Wasch- und Spülleistung und damit insbesondere ein vergleichsweise geringer Wasserbedarf erreichbar ist. Zudem soll eine für die Durchführung des Verfahrens besonders geeignete Gegenstromwaschmaschine angegeben werden.

Bezüglich des Verfahrens wird diese Aufgabe erfindungsgemäß dadurch gelöst, daß bei jedem Schwenkzyklus jeweils ein Teil der in dieser Arbeitskammer befindlichen Waschflotte abgetrennt oder abgeschöpft, über die Schwenkbewegung der Arbeitskammer in einen oberen Raumbereich dieser Arbeitskammer verbracht und von dort aus wieder der verbliebenen Waschflotte zugemischt wird.

Die Erfindung geht dabei von der Überlegung aus, daß für eine besonders hohe Wasch- oder Spülleistung die in der jeweiligen Arbeitskammer zur Verfügung stehende Flotte zu einem besonders hohen Grad ausgenutzt werden sollte. Daher sollten die an der zu waschenden Wäsche anhaftenden Verschmutzungen mit besonders hoher Wirksamkeit von der Wäsche gelöst und in die Waschflotte hineingebracht oder hineinemulgiert werden. Eine hohe Transferrate der Verschmutzungen in die Waschflotte hinein ist dabei grundsätzlich durch die Bereitstellung einer vergleichsweise hohen Menge an Waschflotte, also einer vergleichsweise großen Wassermenge, möglich. Um aber auch bei einer vergleichsweise geringeren Wassermenge eine hohe Transferrate beim Ablösen der Verschmutzungen von der Wäsche und ihrer Einbringung in die Waschflotte zu erreichen, sollte eine vergleichsweise hohe Differenzgeschwindigkeit zwischen Waschwasser und Wäschefasern bereitgestellt werden, da eine derartig hohe Differenzgeschwindigkeit infolge der Scherwirkung des an der Faser vorbeiströmenden Wassers in Verbindung mit Detergenzien eine besonders günstige Ablösung der Verschmutzungen von der jeweiligen Faser bewirkt. Eine vergleichsweise hohe Differenzgeschwindigkeit zwischen Wäsche und Wasser wird bei bestehenden Anlagen bereits dadurch erreicht, daß über die Mitnehmer die Wäsche innerhalb der jeweiligen Arbeitskammer aus der Waschflotte herausgehoben und aus erhöhter Position in die Waschflotte zurückgeworfen wird. Eine zusätzliche Erhöhung der mechanischen Beiträge bei der Waschwirkung wird nunmehr erreicht, indem zusätzlich noch in der jeweiligen Arbeitskammer ein Teil der Flotte in eine Position oberhalb der zu behandelnden Wäsche befördert und von dort unter Nutzung der gravitationsbedingten Beschleunigung auf die zu behandelnde Wäsche geschüttet wird.

Eine derartige Steigerung des Wirkungsgrads oder der Spülleistung kann sowohl in zum eigentlichen Waschen der Wäsche vorgesehenen Arbeitskammern, also in Vorwasch- oder Waschkammern, als auch in zum Spülen der Wäsche ausgelegten Arbeitskammern oder Spülkammern vorgesehen sein.

Bei einer einwandig ausgeführten Arbeitskammer erfolgt die Zwischenspeicherung des Teils der Waschflotte zweckmäßigerweise in einer Anzahl von außerhalb der Trommelwand angeordneten Schöpftaschen.

Bezüglich der für die Durchführung des Verfahrens besonders geeigneten Gegenstromwaschmaschine wird die genannte Aufgabe gelöst, indem zumindest eine Arbeitskammer eine Anzahl von Schöpftaschen aufweist, die waschflottenseitig mit dem Innenraum der jeweiligen Arbeitskammer derart kommunizieren, daß in einer Ausgangsstellung ein Teil der in dieser Arbeitskammer befindlichen Waschflotte in die jeweilige Schöpftasche überströmt, in dieser Schöpftasche über die Schwenkbewegung der Arbeitskammer in einen oberen Raumbereich der Arbeitskammer gefördert wird und von dort aus wieder in den Innenraum der Arbeitskammer zurückströmt.

Durch eine derartige Ausgestaltung wird während eines Waschzyklus, also während des reversierenden Hin- und Herschwenkens der jeweiligen Arbeitskammer, eine Zwischenspeicherung eines Teils der Waschflotte in einer Schöpftasche ermöglicht. Infolge der weiteren Verschwenkung der Arbeitskammer gelangt der in der Schöpftasche zwischengespeicherte Teil der Waschflotte in eine gegenüber der Wäsche erhöhte Position und ergießt sich von dort aus unter entsprechender Geschwindigkeitszunahme aufgrund der Gravitation auf die in der Arbeitskammer befindliche Wäsche.

Für einen besonders günstigen Gießeffekt sind die Schöpftaschen dabei vorteilhafterweise jeweils an der Außenseite einer die zugeordnete Arbeitskammer definierenden Trommelwand angeordnet. Um ein zuverlässiges Überströmen des Teils der Waschflotte in die Schöpftasche hinein und aus dieser wieder heraus sicherzustellen, ist in weiterer oder alternativer vorteilhafter Ausgestaltung ein der jeweiligen Schöpftasche und der zugeordneten Arbeitskammer gemeinsames Zwischenwandelement großflächig, vorzugsweise im wesentlichen vollständig, als Lochblech ausgebildet. Durch eine derartige Ausgestaltung ist insbesondere gewährleistet, daß über die Lochungen im Lochblech ein großflächiger bedarfsweiser Übertritt der Waschflotte von der Arbeitskammer in die Schöpftasche und zurück ermöglicht ist. Andererseits gewährleistet das Lochblech eine hinreichende Stabilität, so daß die zu waschende Wäsche zuverlässig im Innenraum der jeweiligen Arbeitskammer zurückgehalten ist.

Das quantitative Ausmaß des über die Schöpftaschen zusätzlich erreichbaren Waschbeitrags oder der auf die Schöpftaschen rückführbaren Steigerungen im Wirkungsgrad oder der Waschleistung sind im wesentlichen bedingt durch die geometrischen Abmessungen der Schöpftaschen, insbesondere im Vergleich zu den Abmessungen der Arbeitskammern und zu den üblichen Betriebsbedingungen bei der Behandlung der Waschflotte, insbesondere durch deren Strömungsrate. Eine besonders weitreichende Wirkungsgradsteigerung ist dabei erreichbar, indem in vorteilhafter Ausgestaltung einer Arbeitskammer über deren Umfang verteilt etwa acht bis zwölf, vorzugsweise zehn, Schöpftaschen zugeordnet sind. Die oder jede Schöpftasche ist dabei zweckmäßigerweise in Umfangsrichtung der zugeordneten Arbeitskammer gesehen von einem Paar von Kammerblechen begrenzt, die bezogen auf einen durch die Rotationsachse vorgegebenen Scheitelpunkt einen Öffnungswinkel von 10° bis 20°, vorzugsweise von etwa 15°, bilden. Die Schöpftaschen sind dabei, in Ruheposition der zugeordneten Arbeitskammer gesehen, vorteilhafterweise im wesentlichen in deren unterem Außenbereich angeordnet.

Der Weitertransport der Wäsche von einer Arbeitskammer in die in Förderrichtung gesehen nächstfolgende Arbeitskammer kann durch beliebige dazu geeignete Mittel erfolgen. Vorteilhafterweise ist jedoch für den Weitertransport der Wäsche eine die Arbeitskammern sequentiell durchlaufende Transportwendel vorgesehen.

Die mit der Erfindung erzielten Vorteile bestehen insbesondere darin, daß durch das durch die Schöpftaschen ermöglichte Anheben eines Teils der Waschflotte auf eine Position oberhalb der Wäsche und das anschließende Ergießen dieses Teils der Waschflotte auf die Wäsche ein zusätzlicher Beitrag zur Differenzgeschwindigkeit zwischen Waschflotte und Wäsche bereitgestellt ist. Dadurch ist der mechanische Beitrag zum Waschergebnis, also die Ablösung von Verunreinigungen von den Fasern infolge einer Scherwirkung durch vorbeiströmende Waschflotte, im Vergleich zu bekannten Gegenstromwaschanlagen deutlich erhöht. Insbesondere kann der zwischenzeitlich angehobenen und von erhöhter Position auf die Wäsche gegossenen Waschflotte ein neuer, radialer Geschwindigkeitsbeitrag zugeordnet werden, der bei geeigneter geometrischer Ausgestaltung im Vergleich zum vorherrschenden, axialen Geschwindigkeitsbeitrag effektiv vergrößert, beispielsweise um einen Faktor 6 bis 8 gesteigert, ist. Je nach Verschmutzungsgrad und -art der zu waschenden Wäsche und nach Zusammensetzung und Menge der eingesetzten Waschflotte kann sich infolgedessen eine Verstärkung der Wasch- oder Spülleistung um bis zu 60% mit allen daraus resultierenden Einsparmöglichkeiten, beispielsweise für das eingesetzte Waschwasser, ergeben.

Ein Ausführungsbeispiel der Erfindung wird anhand einer Zeichnung näher erläutert. Darin zeigen:
- Fig. 1: schematisch eine Gegenstromwaschmaschine,
- Fig. 2: im Querschnitt eine Arbeitskammer der Gegenstromwaschmaschine nach Fig. 1.

Gleiche Teile sind in allen Figuren mit den selben Bezugszeichen versehen.

Die Gegenstromwaschmaschine 1 nach Fig. 1 umfaßt im Ausführungsbeispiel dreizehn Arbeitskammern 2, die in einer durch den Pfeil 4 symbolisierten Förderrichtung x für Wäsche aufeinanderfolgend angeordnet sind. Die in Förderrichtung x gesehen ersten Arbeitskammern 2 sind dabei im Ausführungsbeispiel als Vorwaschkammern 6 ausgebildet. Die in Förderrichtung x gesehen darauffolgenden sieben weiteren Arbeitskammern 2 sind hingegen als eigentliche Waschkammern 8 ausgebildet und bilden die Waschzone der Gegenstromwaschmaschine 1. An diese schließen sich in Förderrichtung x gesehen die letzten drei als Spülkammern 10 ausgestalteten Arbeitskammern 2 an, die die Spülzone der Gegenstromwaschmaschine 1 bilden. Abweichend von dieser Ausgestaltung kann selbstverständlich auch eine beliebige, zweckmäßige andere Anzahl von Arbeitskammern 2 gewählt sein.

Die Arbeitskammern 2 sind im Ausführungsbeispiel jeweils im wesentlichen zylinderartig ausgebildet und um eine gemeinsame Rotationsachse 12 schwenkbar. In den Arbeitskammern 2 ist eine diese durchlaufende, im Ausführungsbeispiel lediglich angedeutete Transportwendel 14 - auch als archimedische Schraube bezeichnet - fest angeordnet, die sich bei einer Rotation der Arbeitskammern 2 mit diesen mitdreht. An der Aufgabe der Gegenstromwaschmaschine 1 ist ferner ein Einfülltrichter 16 angeordnet, über den zu waschende Wäsche in die in der Förderrichtung x gesehen erste Arbeitskammer 2 einbringbar ist. Am entgegengesetzten Ende der Gegenstromwaschmaschine 1 ist die vollständig behandelte Wäsche wieder entnehmbar. Weiterhin sind an der Gegenstromwaschmaschine 1 geeignete, im Ausführungsbeispiel lediglich angedeutete Zu- und Abführleitungen für Medien, Dampf oder Waschflotte angeordnet.

Beim Betrieb der Gegenstromwaschmaschine 1 wird Wäsche über den Einfülltrichter 16 in die in Förderrichtung x gesehen erste Arbeitskammer 2 eingespeist. In jeder Arbeitskammer 2 wird während eines Waschzyklus ein an die jeweilige Arbeitskammer 2 angepaßter Behandlungsschritt der darin befindlichen Wäsche vorgenommen, wobei in den Vorwaschkammern 6 eine Vorwäsche, in den Waschkammern 8 die Hauptwäsche und in den Spülkammern 10 eine Spülung der Wäsche erfolgt. Während des jeweiligen Waschzyklus werden die Arbeitskammern 2 um ihre gemeinsame Rotationsachse 12 reversierend hin- und hergeschwenkt, wobei beim Verschwenken ein Winkelbereich zwischen 270° und 340° abgedeckt wird. Bei diesem schaukelartig reversierenden Schwenken der Arbeitskammern 2 wird die darin befindliche Wäsche gegenüber der in der jeweiligen Arbeitskammer 2 ebenfalls befindlichen Waschflotte in relativer Bewegung gehalten, so daß einerseits eine gute Durchmischung von Wäsche und Waschflotte und andererseits eine Differenzgeschwindigkeit zwischen Wäsche und Waschflotte aufrechterhalten ist. Das Waschergebnis in der jeweiligen Arbeitskammer 2 wird dabei einerseits durch die gewählten Betriebsbedingungen, also beispielsweise durch die dort eingestellte Temperatur und durch die chemische Zusammensetzung der zum Einsatz kommenden Detergenzien, mitbestimmt. Andererseits wird das Waschergebnis aber auch allein durch mechanische Effekte, nämlich durch eine Scherwirkung des an den Wäschefasern vorbeiströmenden Wassers der Waschflotte auf die an den Wäschefasern anhaftenden Verunreinigungen, mit beeinflußt.

Für ein gutes Waschergebnis ist unter anderem vorgesehen, bei vergleichsweise geringem Wassergehalt durch Stauchen und Kneten der zu waschenden Wäsche eine vergleichsweise hohe Differenzgeschwindigkeit zwischen der Wäsche und der Waschflotte aufrecht zu erhalten. Um dies zu begünstigen, sind im Innenbereich jeder Arbeitskammer 2, wie dies im Ausführungsbeispiel lediglich beispielhaft für eine der Arbeitskammern 2 dargestellt ist, Mitnehmerrippen 18 angeordnet. Diese heben beim Verschwenken der jeweiligen Arbeitskammer 2 die darin befindliche Wäsche aus der Waschflotte heraus und lassen sie von vergleichsweise erhöhter Position wieder in die Waschflotte hineinstürzen, wobei sich eine erhebliche Geschwindigkeitsdifferenz zwischen Wäsche und Waschflotte ergibt.

Nach Beendigung eines Waschzyklus, also nach der Durchführung der turnusgemäß vorgesehenen Anzahl reversierender Schwenkbewegungen, wird eine volle Drehung, also um 360°, der Arbeitskammern 2 um ihre Rotationsachse 12 vorgenommen. Bei dieser Drehung bewirkt die mit den Arbeitskammern 2 fest verbundene Transportwendel 14, daß die Wäsche aus jeder der Arbeitskammern 2 in die jeweils in Förderrichtung x gesehen nachfolgende Arbeitskammer 2 verbracht wird.

Um den mechanischen Beitrag zur Waschwirkung noch weiter zu steigern und damit die Wasch- oder Spülleistung bei vergleichsweise geringem Wasserbedarf noch weiter zu erhöhen, ist eine Anzahl der Arbeitskammern 2 mit in ihrem Außenbereich angeordneten Schöpftaschen 22 für die Waschflotte versehen. Im Ausführungsbeispiel nach Fig. 1 sind dabei aus Übersichtsgründen lediglich für zwei Arbeitskammern 2 Schöpftaschen 22 gezeigt. Derartige Schöpftaschen 22 können jedoch auch an mehreren, insbesondere an allen Arbeitskammern 2 angeordnet sein.

Einer Arbeitskammer 2 sind dabei die Schöpftaschen 22 zugeordnet, wie dies im Querschnitt in Fig. 2 erkennbar ist. Wie aus den Figuren 2a und 2b erkennbar, ist die Arbeitskammer 2 einwandig mit einer Außenwand 50 ausgestaltet. An dieser sind in der Art einer äußerlichen Anbringung externe Schöpftaschen 22 angeordnet. Diese sind jeweils nach außen hin durch eine Außenwand 52 und in Umfangsrichtung der Spülkammer 10 durch Kammerbleche 54 begrenzt. Zum Innenraum der Spülkammer 10 hin sind die Schöpftaschen 22 in diesem Fall durch die Außenwand 50 der Arbeitskammer 2 begrenzt. Um eine geeignete waschflottenseitige Kommunikation zwischen dem Innenraum der Spülkammer 10 und der jeweiligen Schöpftasche 22 zu gewährleisten, ist die Außenwand 50 der Arbeitskammer 2 in ihrem der jeweiligen Schöpftasche 22 zugeordneten Teilbereich 56 als Lochblech ausgestaltet, so daß jederzeit ein Überströmen von Waschflotte aus dem Innenraum der Spülkammer 10 in die jeweilige Schöpftasche 22 und zurück ermöglicht ist.

In Fig. 2a ist die Arbeitskammer 2 in ihrer Ruheposition gezeigt. In dieser Position liegt die Wäsche 40 im wesentlichen im Bodenbereich der Arbeitskammer 2 an. Aufgrund der Lochung 31 der Außenwand 50 strömt ein Teil der Waschflotte in einige oder jede der Schöpftaschen 22, wie dies in Fig. 2a durch die Schraffur dargestellt ist. Im weiteren Verlauf des jeweiligen Waschzyklus wird die Arbeitskammer 2 um die Rotationsachse 12 verschwenkt, so daß der in einigen der Schöpftaschen 22 abgeschiedene Teil der Waschflotte auf eine im Vergleich zur Wäsche 40 erhöhte Position in der Arbeitskammer 2 gefördert wird. Dies ist in Fig. 2b schematisch anhand einer um die Rotationsachse 12 verdrehten Darstellung der Arbeitskammer 2 gezeigt, wobei eine ebenfalls erfolgende Bewegung der Wäsche 40 aufgrund der Mitnehmerrippen 18 aus Übersichtsgründen nur angedeutet ist. Der durch das Verschwenken der Arbeitskammer 2 in eine im Vergleich zur Wäsche 40 erhöhte Position geförderte Teil der Waschflotte strömt in dieser Position nunmehr wieder aus den jeweiligen Schöpftaschen 22 aus, wie dies durch die Pfeile 58 symbolisiert ist. Dieser ausströmende Teil der Waschflotte erfährt gravitationsbedingt eine Beschleunigung und trifft schließlich mit vergleichsweise hoher Geschwindigkeit auf die in der Waschkammer 8 befindliche Wäsche 40 auf. Dadurch stellt sich eine vergleichsweise hohe Differenzgeschwindigkeit zwischen dem aus den Schöpftaschen 22 abströmenden Teil der Waschflotte und der Wäsche 40 ein, so daß ein besonders wirksamer Wascheffekt erzielt ist.

### Bezugszeichenliste

- 1: Gegenstromwaschmaschine
- 2: Arbeitskammern
- 4: Pfeil
- 6: Vorwaschkammern
- 8: Waschkammern
- 10: Spülkammern
- 12: Rotationsachse
- 14: Transportwendel
- 16: Einfülltrichter
- 18: Mitnehmerrippen
- 22: Schöpftaschen
- 31: Lochung
- 40: Wäsche
- 50,52: Außenwände
- 54: Kammerbleche
- 56: Teilbereich
- 58: Pfeile
- x: Förderrichtung
- α: Öffnungswinkel

## Patentansprüche

1. Verfahren zum Waschen von Wäsche (40) in einer Gegenstromwaschmaschine (1), bei dem die Wäsche (40) in einer Anzahl von in einer Förderrichtung (x) gesehen aufeinanderfolgenden einwandig ausgeführten Arbeitskammern (2) jeweils einem dieser zugeordneten Behandlungsschritt unterzogen wird, wobei die dazu herangezogene Waschflotte im Gegenstrom zur Wäsche (40) durch die Arbeitskammern (2) geführt wird, und wobei während eines Behandlungsschritts die dazu vorgesehene Arbeitskammer (2) um eine Rotationsachse (12) reversierend geschwenkt wird,
**dadurch gekennzeichnet,**
**daß** bei jedem Schwenkzyklus jeweils ein Teil der in dieser Arbeitskammer (2) befindlichen Waschflotte abgeschöpft, über die Schwenkbewegung der Arbeitskammer (2) in einen oberen Raumbereich dieser Arbeitskammer (2) verbracht und von dort aus wieder der verbliebenen Waschflotte zugemischt wird.

2. Verfahren nach Anspruch 1,
**dadurch gekennzeichnet,**
**daß** in einer Arbeitskammer (2) der Teil der Waschflotte in einer Anzahl von an der Außenwand (50) der Arbeitskammer (2) angeordneten Schöpftaschen (22) zwischengespeichert wird.

3. Gegenstromwaschmaschine (1) mit einer Anzahl von in einer Förderrichtung (x) für Wäsche (40) aufeinanderfolgenden, um eine Rotationsachse (12) schwenkbaren einwandig ausgeführten Arbeitskammern (2), die entgegen der Förderrichtung (x) der Wäsche (40) von Waschflotte durchströmbar sind, wobei zumindest eine Arbeitskammer (2) eine Anzahl von Schöpftaschen (22) aufweist, die waschflottenseitig mit dem Innenraum der jeweiligen Arbeitskammer (2) derart kommunizieren, daß in einer Ausgangsstellung ein Teil der in dieser Arbeitskammer (2) befindlichen Waschflotte in die jeweilige Schöpftasche (22) überströmt, in dieser Schöpftasche (22) über die Schwenkbewegung der Arbeitskammer (2) in einen oberen Raumbereich der Arbeitskammer (2) gefördert wird und von dort aus wieder in den Innenraum der Arbeitskammer (2) zurückströmt

4. Gegenstromwaschmaschine (1) nach Anspruch 3, bei der die Schöpftaschen (22) jeweils an der Außenseite einer die zugeordnete Arbeitskammer (2) definierenden Außenwand (50) angeordnet sind.

5. Gegenstromwaschmaschine (1) nach Anspruch 3 oder 4, bei der ein der jeweiligen Schöpftasche (22) und der zugeordneten Arbeitskammer (2) gemeinsames Zwischenwandelement großflächig, vorzugsweise im wesentlichen vollständig, als Lochblech ausgebildet ist.

6. Gegenstromwaschmaschine (1) nach einem der Ansprüche 3 bis 5, bei der einer Arbeitskammer (2) über deren Umfang verteilt etwa 8 bis 12 Schöpftaschen (22) zugeordnet sind.

7. Gegenstromwaschmaschine (1) nach einem der Ansprüche 4 bis 8, bei der die oder jede Schöpftasche (22) in Umfangsrichtung der zugeordneten Arbeitskammer (2) von einem Paar von Kammerblechen (54) begrenzt ist, die bezogen auf einen durch die Rotationsachse (12) vorgegebenen Scheitelpunkt einen Öffnungswinkel von 10° bis 20°, vorzugsweise von 15°, bilden.

8. Gegenstromwaschmaschine (1) nach Anspruch 6 oder 7, bei der die Schöpftaschen (22), in Ruheposition der zugeordneten Arbeitskammer (2) gesehen, im wesentlichen in deren unterem Außenbereich angeordnet sind.

9. Gegenstromwaschmaschine (1) nach einem der Ansprüche 3 bis 8, die zum Transport der Wäsche (40) von einer Arbeitskammer (2) in die darauffolgende Arbeitskammer (2) eine Transportwendel (14) aufweist.

## Claims

1. A method for washing laundry (40) in a counterflow washing machine (1), wherein the laundry (40) is subjected in a number of single-walled work chambers (2) arranged one behind the other, viewed in a transport direction (x), in each case to a treatment step associated with the respective work chamber, the washing solvent used for that purpose being guided through the work chambers (2) in counterflow to the laundry (40) and the work chamber (2) provided for that purpose being pivoted during a treatment step in a reversing manner around a rotation axis (12),
**characterized in that**
in each pivoting cycle, part of the washing solvent present in this work chamber (2) is scooped off, is taken through the pivoting movement of the work chamber (2) to an upper spatial area of this work chamber (2) and, from there, is added again to the remaining washing solvent.

2. The method of claim 1,
**characterized in that**
in a work chamber (2), the part of the washing solvent is temporarily stored in a number of scooping pockets (22) arranged on the outside wall (50) of the work chamber (2).

3. A counterflow washing machine (1) having a number of single-walled work chambers (2) arranged one behind the other, viewed in a transport direction (x) for laundry (40), and pivotable around a rotation axis (12), through which a washing solvent can flow in a direction opposite to the transport direction (x) of the laundry (40), at least one work chamber (2) having a number of scooping pockets (22) which, on the side of the washing solvent, communicate with the interior of the respective work chamber (2) in such a way that in an initial position, a part of the washing solvent present in this work chamber (2) flows over into the respective scooping pocket (22), is transported in this scooping pocket (22) through the pivoting movement of the work chamber (2) to an upper spatial area of the work chamber (2) and from there, flows back into the interior of the work chamber (2).

4. The counterflow washing machine (1) of claim 3, wherein each scooping pocket (22) is arranged on the outside of an outside wall (50) defining the associated work chamber (2).

5. The counterflow washing machine (1) of claim 3 or 4, wherein an intermediate wall element common to the respective scooping pocket (22) and the associated work chamber (2) is designed as a perforated plate over a large surface, preferably substantially completely.

6. The counterflow washing machine (1) of any of claims 3 to 5, wherein approximately 8 to 12 scooping pockets (22) are associated with one work chamber (2), distributed over the latter's circumference.

7. The counterflow washing machine (1) of any of claims 4 to 6, wherein the, or each, scooping pocket (22) is delimited, in circumferential direction of the associated work chamber (2), by a pair of chamber plates (54) including an opening angle of 10° to 20°, preferably of 15°, referred to an angle point predefined by the rotation axis (12).

8. The counterflow washing machine (1) of claim 6 or 7, wherein the scooping pockets (22), viewed in rest position of the associated work chamber (2), are arranged substantially in the latter's lower outside area.

9. The counterflow washing machine (1) of any of claims 3 to 8, having a transport helix (14) for transporting the laundry (40) from one work chamber (2) to the following work chamber (2).

## Revendications

1. Procédé pour laver du linge (40) dans une machine à laver à contre-courant (1), dans laquelle le linge (40) est soumis dans un nombre de chambres de travail (2) à paroi simple, disposées l'une derrière l'autre, vues en une direction de transport (x), à chaque fois, à un pas de traitement affectée à la chambre de travail respective, le liquide laveur utilisée à cette fin étant guidé à travers les chambres de travail (2) à contre-courant au linge (40) et la chambre de travail (2) prévue à cette fin étant pivotée pendant un pas de traitement de manière renversante autour d'un axe de révolution (12),
**caractérisé en ce que**,
dans chaque cycle de pivotement, une partie du liquide laveur se trouvant dans cette chambre de travail (2) est puisée, est portée par le mouvement de pivotement de la chambre de travail (2) à une région spatiale supérieure de cette chambre de travail (2) et, de là, est mélangée à nouveau au liquide laveur restant.

2. Procédé selon la revendication 1,
**caractérisé en ce que**,
dans une chambre de travail (2), la partie du liquide laveur est stockée temporairement dans un nombre de poches de puisage (22) disposées sur la paroi extérieure (50) de la chambre de travail (2).

3. Machine à laver à contre-courant (1) ayant un nombre de chambres de travail (2) à paroi simple, disposées l'une derrière l'autre, vues en une direction de transport (x) pour du linge (40), et pivotables autour d'un axe de révolution (12), à travers lesquelles un liquide laveur peut passer dans une direction opposée à la direction de transport (x) du linge (40), au moins une chambre de travail (2) ayant un nombre de poches de puisage (22) qui, du côté du liquide laveur, communiquent avec l'intérieur de la chambre de travail (2) respective de telle manière que dans une position initiale, une partie du liquide laveur se trouvant dans cette chambre de travail (2) s'écoule à la poche de puisage (22) respective, est portée dans cette poche de puisage (22) par le mouvement de pivotement de la chambre de travail (2) à une région spatiale supérieure du chambre de travail (2) et de là, reflue à l'intérieur de la chambre de travail (2).

4. Machine à laver à contre-courant (1) selon la revendication 3, dans laquelle chaque poche de puisage (22) est disposée à l'extérieur d'une paroi extérieure (50) qui défine la chambre de travail (2) y affectée.

5. Machine à laver à contre-courant (1) selon la revendication 3 ou 4, dans laquelle un élément de paroi intermédiaire commun à la poche de puisage (22) respective et la chambre de travail (2) y affectée est conçu comme une plaque perforée sur une large surface, de préférence, essentiellement complètement.

6. Machine à laver à contre-courant (1) selon l'une quelconque des revendications 3 à 5, dans laquelle environ 8 à 12 poches de puisage (22) sont affectées à une chambre de travail (2), distribuées sur la périphérie de cette dernière.

7. Machine à laver à contre-courant (1) selon l'une quelconque des revendications 4 à 6, dans laquelle la, ou chaque, poche de puisage (22) est limitée, en direction périphérique de la chambre de travail (2) y affectée, par une paire de plaques de chambre (54) qui incluent un angle d'ouverture de 10° à 20°, de préférence, de 15°, référé à un point d'origine prédéfini par l'axe de révolution (12).

8. Machine à laver à contre-courant (1) selon la revendication 6 ou 7, dans laquelle les poches de puisage (22), vues dans la position de repos de la chambre de travail (2) y affectée, sont disposées essentiellement dans la région extérieure et inférieure de cette dernière.

9. Machine à laver à contre-courant (1) selon l'une quelconque des revendications 3 à 8, ayant une hélice de transport (14) pour transporter le linge (40) d'une chambre de travail (2) à la chambre de travail (2) suivante.
